# EUROPÄISCHE PATENTSCHRIFT

(11) **EP 1 055 768 B1**
(45) Veröffentlichungstag und Bekanntmachung des Hinweises auf die Patenterteilung: **27.09.2006**
(21) Anmeldenummer: 00110722.6
(22) Anmeldetag: 19.05.2000
(51) Int. Cl.: D06F 75/02, D06F 75/06, F23D 14/18, F23D 14/28

(54) **Bügeleisen mit Katalysator**
Iron with catalyst
Fer à repasser avec catalyseur

(30) Priorität: 26.05.1999 DE 19923992
(43) Veröffentlichungstag der Anmeldung: 29.11.2000
(73) Patentinhaber: BSH Bosch und Siemens Hausgeräte GmbH, 81739 München (DE)
(72) Erfinder: Wetzl, Gerhard, 89567 Sontheim (DE); Konrad, Jürgen, 89075 Ulm/Donau (DE)

(56) Entgegenhaltungen:
- EP-A- 0 233 392
- US-A- 1 292 510
- US-A- 2 997 869
- US-A- 5 653 050
- US-A- 5 802 749
- PATENT ABSTRACTS OF JAPAN vol. 018, no. 183 (M-1584), 29. März 1994 (1994-03-29) -& JP 05 340518 A (MATSUSHITA ELECTRIC IND CO LTD), 21. Dezember 1993 (1993-12-21)
- PATENT ABSTRACTS OF JAPAN vol. 018, no. 176 (C-1183), 25. März 1994 (1994-03-25) & JP 05 337295 A (MATSUSHITA ELECTRIC IND CO LTD), 21. Dezember 1993 (1993-12-21)

## Beschreibung

Die Erfindung bezieht sich auf ein Bügeleisen mit einer durch Verbrennung eines aus einem Brennstoff und Luft gebildeten Gasgemisches innerhalb eines Katalysators beheizbaren, mindestens einen Hohlraum aufweisenden Bügelsohle, die zum Kontaktieren des Bügelguts eine Bügelplatte hat, die mit Auslassöffnungen für das beim Verbrennungsvorgang entstehende Reaktionsgas und Reaktionswasser vorzugsweise in Form von Wasserdampf versehen ist.

Bei einem bekannten Bügeleisen dieser Art (JP 05 337 295) ist ein Hohlraum in der Bügelsohle angeordnet, der lediglich dazu dient, die heißen Verbrennungsgase an die unterschiedlichen Auslassöffnungen zu verteilen. Das bekannte Bügeleisen hat eine besondere Verbrennungskammer mit einem darin angeordneten Katalysator. Die darin erzeugten heißen Verbrennungsgase müssen daher erst durch eine Entlüftung aus der Verbrennungskammer in den Hohlraum der Bügelsohle übertreten und dort für die Erhitzung der Bügelsohle sorgen. Außerdem sind ein besonderer Wassertank und ein Verdampfungsraum sowie besondere Dampfleitungen zwischen dem Verdampfungsraum und dem Dampfraum in der Bügelsohle angeordnet, die einerseits zur Vergrößerung des Bügeleisen, zum Erhöhen seines Gewichts und zu Vergrößerung des Aufwands beitragen.

Bei einem anderen bekannten Bügeleisen (EP 0 233 392 A1) ist im Bereich der Bügelsohle ein Katalysator vorgesehen, der über eine Rohrleitung einerseits mit einem Vorratsbehälter oder Tank für flüssigen Kohlenwasserstoff und andererseits mit der Umgebungsluft verbunden ist. Über ein Ventil, das am Auslass des vorgenannten Behälters angeordnet ist und das durch einen im Katalysator integrierten Thermostaten gesteuert wird, strömt der bei geöffnetem Ventil gasförmiger Kohlenwasserstoff unter Beimengung von Luft als stöchiometrisches Gemisch zum Katalysator, in welchem eine katalytische Verbrennung des Gasgemisches stattfindet unter Erhitzung der benachbarten Bügelsohle in Abhängigkeit von der Öffnungsstellung des vorgenannten Ventils.

Der Erfindung liegt die Aufgabe zugrunde, ein Bügeleisen der eingangs genannten Art so auszugestalten, dass es bei einfacher Bauweise auch als schnurloses Gerät mit erweiterter Bügelfunktion verwendbar ist.

Diese Aufgabe wird erfindungsgemäß gelöst durch die im Patentanspruch 1 angegebenen Maßnahmen.

In vorteilhafter Weise wird das bei der katalytischen Reaktion des wasserstoffhaltigen Gasgemisches im Katalysator abfallende Wasser dazu ausgenützt, um das Bügeleisen auch als so genanntes Dampfbügeleisen verwenden zu können, ohne dass - wie bei Dampfbügeleisen üblich - ein besonderer

Wassertank vorhanden sein müßte. Hierzu ist es vorteilhaft, wenn als Brennstoff ein mehr oder weniger reiner Wasserstoff und damit das Gasgemisch H2O2 Verwendung findet. Für die Innitiierung des Verbrennungsvorganges ist es vorteilhaft, wenn dem den Brennstoff enthaltenen Behälter eine vorzugsweise elektrische Heizeinrichtung zugeordnet ist.

Gemäß einer weiteren Ausgestaltung der Erfindung ist eine Aufladestation vorgesehen, auf die das Bügeleisen aufsetzbar ist, welche Aufladestation einen Brennstoffvorrat aufweist, mit dem der Brennstoff-Behälter des Bügeleisens kuppelbar ist. Damit kann der im Bügeleisen vorzusehende Behälter und folglich auch das Bügeleisen selbst relativ klein gehalten werden.

Die Erfindung ist anhand eines in der Zeichnung schematisch dargestellten Ausführungsbeispieles nachstehend erläutert.

Das in der Zeichnung schematisch dargestellte Hand-Bügeleisen 1 besitzt im wesentlichen eine Bügelsohle 2 mit ebener, z.B. metallischer Bügelplatte 3, in der eine Vielzahl von kleinen Öffnungen 4 vorhanden sind, ferner ein oberes, hohles Gehäuse 5 mit im wesentlichen im vorderen Bereich vorgesehenen Lüftungsöffnungen 6 sowie mit einem Handgriff 7. Im Bereich der Bügelsohle, d.h. unmittelbar oberhalb der Bügelplatte 3 angeordnet ist ein Katalysator 8 mit einer Vielzahl von schräg stehenden Katalysatorkammem 9, die in an sich bekannter Weise mit Katalysatorpellets, z.B. auf Platin-Basis, mit Al2O3-Substrat gefüllt sind. Diese Katalysator- oder Brennkammern 9 sind vorzugsweise in Parallelschaltung an eine Gasgemischleitung 10 strömungstechnisch angeschlossen, welche Gasgemischleitung 10 wiederum in strömungstechnischer Verbindung steht mit einem Regelventil 11, dessen Öffnungsstellung oder Schließstellung thermostatisch und/oder mittels eines von Hand betätigbaren Einstellorgans 12 reguliert werden kann. An das Regelventil 11 angeschlossen ist einerseits eine ins Freie mündende Luftleitung 13 und andererseits eine Brennstoffleitung 14, die in einen Brennstoffbehälter 15, z.B. für flüssigen Wasserstoff oder aber für einen anderen wasserstoffhaltigen Brennstoff, z.B. Methan einmündet. An der rückwärtigen Begrenzung des Gehäuses 5 ist ein Füllventil 16 angeordnet, über welches der Brennstoffbehälter 15 nachgefüllt werden kann. Vorzugsweise ist der Brennstoffbehälter 15 in Form einer auswechselbaren bzw. aus dem Gehäuse 5 herausnehmbaren Patrone ausgebildet. Mit dem Öffnen des Regelventils 11 strömt einerseits der nunmehr gasförmige Brennstoff und andererseits Luft zum Regelventil 11, vermischt sich dort und strömt als Gasgemisch zu den Katalysatorkammern 9, wo die katalytische Reaktion, z.B. gemäß der Reaktionsgleichung 2H2 + O2 → 2H2O unter Freigabe einer Wärmeenergiemenge und dem Reaktionsprodukt Wasser stattfindet. Während dieser katalytischen Reaktion wird der Bügelplatte 3 zum Glätten von Bügelgut ausreichende Wärmeenergie zugeführt. Gleichzeitig strömt durch die Öffnungen 4 Reaktionswasser bzw. Wasserdampf auf das darunter befindliche Bügelgut, das hiermit gedämpft wird.

Mit 17 ist eine z.B. auf dem Bügeltisch aufstellbare Aufladestation bezeichnet, die einen größeren Brennstoffvorratsbehälter 18 besitzt, mit einem äußeren Füllventil 19. Oberhalb oder unterhalb des langgestreckten Brennstoffvorratsbehälters 18 ist eine elektrische Heizeinrichtung 20 innerhalb des Gehäuses 21 der Aufladestation 17 angeordnet, durch die der Brennstoff auf eine ausreichende Reaktionstemperatur erwärmt werden kann. Eine solche Heizeinrichtung kann selbstverständlich auch im Inneren des Gehäuses 5 des Bügeleisens 1 vorgesehen sein. Die Heizeinrichtung 20 ist über ein elektrisches Kabel 22 an das häusliche Stromnetz anschließbar. Der Brennstoffvorratsbehälter 18 besitzt im Bereich eines Gehäusevorsprungs 23 ein Zapfventil 24, das nach dem Aufsetzen des Bügeleisens 7 in Pfeilrichtung auf die Aufladestation 17 selbsttätig mit dem Füllventil 16 gekuppelt wird, womit Brennstoff aus dem Brennstoffvorratsbehälter 18 in den Brennstoffbehälter 15 des Bügeleisens 1 nachgeladen wird. Nach dem Aufsetzen des Bügeleisen 1 auf die Aufladestation 17 wird von der Heizeinrichtung 20 ausgehende Wärmeenergie auf die Bügelplatte 3 aufgebracht und dem Katalysator 8 zugeführt zur Beschleunigung der vorgeschriebenen katalytischen Reaktion.

## Patentansprüche

1. Bügeleisen mit einer durch Verbrennung eines aus einem Brennstoff und Luft gebildeten Gasgemisches innerhalb eines Katalysators beheizbaren Bügelsohle (2), die zum Kontaktieren des Bügelguts eine Bügelplatte (3) hat, die mit Auslassöffnungen (4) für das beim Verbrennungsvorgang entstehende Reaktionsgas und Reaktionswasser vorzugsweise in Form von Wasserdampf versehen ist, **dadurch gekennzeichnet, dass** der Katalysator (8), welcher eine Vielzahl von schräg stehenden Katalysatorenkammern (9) aufweist, im Bereich der Bügelsohle (2) unmittelbar oberhalb der Bügelplatte (3) angeordnet ist.

2. Bügeleisen nach Anspruch 1, **dadurch gekennzeichnet, dass** als Brennstoff Wasserstoff verwendet wird.

3. Bügeleisen nach Anspruch 1 oder 2, **dadurch gekennzeichnet, dass** der Brennstoff in einem Brennstoffbehälter (15) des Bügeleisens oberhalb der Bügelsohle (2) gelagert ist.

4. Bügeleisen nach Anspruch 3, **dadurch gekennzeichnet, dass** dem Brennstoffbehälter (15) eine vorzugsweise elektrische Heizeinrichtung zugeordnet ist.

5. Bügeleisen nach einem der vorhergehenden Ansprüche 3 oder 4, **dadurch gekennzeichnet, dass** der Brennstoffbehälter (15) als in einen Behälterschacht einsteckbare und entfernbare Baueinheit ausgebildet ist.

6. Bügeleisen nach einem der vorhergehenden Ansprüche 3 bis 5, **dadurch gekennzeichnet, dass** eine Aufladestation (17) vorgesehen ist, auf die das Bügeleisen (1) aufsetzbar ist, welche Aufladestation einen Brennstoffvorratsbehälter (18) aufweist, mit dem der Brennstoffbehälter (15) kuppelbar ist.

7. Bügeleisen nach Anspruch 5, **dadurch gekennzeichnet, dass** dem Brennstoffvorratsbehälter (18) in der Aufladestation (17) eine Heizeinrichtung (20) zugeordnet ist.

8. Bügeleisen nach Anspruch 1, **dadurch gekennzeichnet, dass** die Auslassöffnungen (4) verstell- oder schließbar ausgebildet sind.

## Claims

1. Iron with a ironing sole (2), which is heatable by combustion of a gas mixture formed from a fuel and air within a catalyser and which has for contacting the material to be ironed an ironing plate (3) provided with outlet openings (4) for the reaction gas and reaction water, preferably in the form of water steam, arising during the combustion process, **characterised in that** the catalyser (8), which has a plurality of obliquely arranged catalyser chambers (9), is arranged in the region of the ironing sole (2) directly above the ironing plate (3).

2. Iron according to claim 1, **characterised in that** hydrogen is used as fuel.

3. Iron according to claim 1 or 2, **characterised in that** the fuel is stored in a fuel container (15) of the iron above the ironing sole (2).

4. Iron according to claim 3, **characterised in that** a preferably electrical heating device is associated with the fuel container (15).

5. Iron according to one of the preceding claims 3 and 4, **characterised in that** the fuel container (15) is constructed as a constructional unit insertable into and removable from a container shaft.

6. Iron according to one of the preceding claims 3 to 5, **characterised in that** a charging station (17) is provided, on which the iron (7) can be placed, which charging station has a fuel container (18) able to be coupled with the fuel container (15).

7. Iron according to claim 5, **characterised in that** a heating device (20) is associated with the fuel storage container (18) in the charging station (17).

8. Iron according to claim 1, **characterised in that** the outlet openings (4) are formed to be adjustable or closable.

## Revendications

1. Fer à repasser comprenant une semelle (2) pouvant être chauffée par combustion d'un mélange de gaz formé d'un combustible et d'air à l'intérieur d'un catalyseur, qui a pour l'établissement du contact avec le produit à repasser une plaque à repasser (3), qui est dotée d'ouvertures de sortie (4) pour le gaz de réaction se formant lors de l'opération de combustion et l'eau de réaction de préférence sous la forme de vapeur d'eau, **caractérisé en ce que** le catalyseur (8), qui présente une pluralité de chambres de catalyseurs (9) disposées en biais, est disposé dans la zone de la semelle (2) directement au-dessus de la plaque (3).

2. Fer à repasser selon la revendication 1, **caractérisé en ce que** de l'hydrogène est utilisé comme combustible.

3. Fer à repasser selon la revendication 1 ou 2, **caractérisé en ce que** le combustible est logé dans un récipient de combustible (15) du fer à repasser au-dessus de la semelle (2).

4. Fer à repasser selon la revendication 3, **caractérisé en ce qu'**un dispositif de chauffage de préférence électrique est attribué au récipient de combustible (15).

5. Fer à repasser selon l'une quelconque des revendications 3 ou 4 précédentes, **caractérisé en ce que** le récipient de combustible (15) est conçu comme un module pouvant être emboîté dans un compartiment de récipient et pouvant être enlevé.

6. Fer à repasser selon l'une quelconque des revendications 3 à 5 précédentes, **caractérisé en ce qu'**il est prévu une station de rechargement (17), sur laquelle le fer à repasser (1) peut être posé, laquelle station de rechargement présente un récipient de stockage de combustible (18) avec lequel le récipient de combustible (15) peut être couplé.

7. Fer à repasser selon la revendication 5, **caractérisé en ce qu'**un dispositif de chauffage (20) est attribué au récipient de stockage de combustible (18) dans la station de rechargement (17).

8. Fer à repasser selon la revendication 1, **caractérisé en ce que** les ouvertures de sortie (4) sont conçues de façon à pouvoir être réglées ou fermées.
